# EUROPÄISCHE PATENTSCHRIFT

(11) **EP 0 021 070 B1**
(45) Veröffentlichungstag und Bekanntmachung des Hinweises auf die Patenterteilung: **16.02.1983**
(21) Anmeldenummer: 80102929.9
(22) Anmeldetag: 24.05.1980
(51) Int. Cl.: B42C 9/00

(54) **Vorrichtung und Verfahren zum Auftragen von Klebstoff, insbesondere zum Beleimen von Blattstapeln**
Device and process for applying adhesive, particularly for glueing piles of sheets
Procédé et dispositif pour appliquer un adhésif, en particulier pour encoller des blocs de feuilles

(30) Priorität: 06.06.1979 DE 2922978
(43) Veröffentlichungstag der Anmeldung: 07.01.1981
(73) Patentinhaber: Planatolwerk Willy Hesselmann Chemische und Maschinenfabrik für Klebetechnik, D-8201 Thansau bei Rosenheim (DE)
(72) Erfinder: Hesselmann, Karlheinz, Au b. Bad Aibling (DE); Tschiers, Bernhard, D-8200 Rosenheim (DE); Ertl, Ludwig, D-8200 Rosenheim (DE)
(74) Vertreter: Ernicke, Hans-Dieter, Dipl.-Ing.

## Beschreibung

Die Erfindung bezieht sich auf eine Vorrichtung und ein Verfahren zum Auftragen von Klebstoff, insbesondere zum Beleimen von Blattstapelrücken, bestehend aus einer in ein Klebstoffbecken eintauchenden Auftragewalze mit mindestens einer gegen den Umfang der Auftragewalze anstellbaren und in Vorschubrichtung des Blattstapels gesehen vor deren Auftragstelle liegenden Rakel.

. Im allgemeinen wird bei bekannten Anlagen der Blattstapel in einer Halterung eingespannt und entlang einer linearen oder gekrümmten Strecke geführt. Während dieser Bewegung gleitet der zu beleimende Blattstapelrücken über eine rotierende Auftragewalze, die mit einem Teil ihres Umfanges in ein Klebstoffbecken eintaucht. Um die Belagdicke des Klebstoffes auf dem Umfang der Auftragewalze zu dosieren, werden Abstreifeinrichtungen, wie z. B. Rakel, eingesetzt, die gegen den Umfang der Auftragewalze anstellbar sind.

Es hat sich herausgestellt, daß ein besserer Auftrag des Klebstoffes auf dem Blattstapelrücken eintritt, wenn die Auftragewalze gegenläufig zum Vorschub des Blattstapels rotiert. Wenn sich der Blattstapel der Walze nähert und auf diese aufläuft, entsteht aber zwangsläufig an der vorauslaufenden Blattstapelkante ein Klebstoffwulst, der zum Abtropfen neigt und außerdem den unteren Teil der vorderen Stirnseite des betreffenden Blattstapels benetzt. Dieser nachteiligen Wirkung ist man bisher dadurch begegnet, daß man entweder das Bindegut im Moment des Auflaufens auf die Auftragewalze anhebt oder das Leimwerk kurzzeitig absenkt (DE-A-22 62 138). Diese Methode erfordert jedoch eine bewegliche Aufhängung des Leimwerkes mit zusätzlicher Abfederung oder eine Ausweichmöglichkeit der Spannstation.

Die hierzu erforderlichen Verstellglieder bedürfen einer genauen Justierung, mit der auch die Anpassung auf die aufzutragende Klebstoffdicke erfolgen muß.

Die Aufgabe der Erfindung besteht darin, eine Klebstoffauftragevorrichtung mit einer in optimaler Drehrichtung angetriebenen Auftragewalze zu entwickeln, mit deren Hilfe es gelingt, eine gleichmäßige und intensive Beschichtung des zu bearbeitenden Werkstückes herbeizuführen, ohne daß komplizierte und kostenaufwendige Einstellmaßnahmen hierfür erforderlich sind. Die Aufgabe der Erfindung richtet sich nicht nur auf die Beleimung von Blattstapeln sondern kann auch auf die Beschichtung anderer Werkstücke, auch mit anderen flüssigen oder pastösen Substanzen gerichtet sein.

Die Erfindung ist gekennzeichnet durch einen drehrichtungsumkehrbaren Antrieb für die Auftragewalze und durch die Anordnung eines zusätzlichen Klebstoff-Dosierbehälters längs des sich in Vorschubrichtung des Blattstapels gesehen hinter der Auftragestelle auf der Auftragewalze anschließenden Walzenumfangsabschnitts innerhalb des Klebstoffbeckens, wobei der Dosierbehälter gegenüber dem Mantel der Auftragewalze zwei spaltartige Durchlässe bildet, von denen der obere, dem zu beleimenden Werkstück zugekehrte Spalt breiter als der untere bemessen ist. Die der Auftragewalze zugekehrten Ränder des Dosierbehälters sind vorzugsweise als Rakel oder ähnliche Abstreifeinrichtungen ausgebildet.

Wenn in diesem Zusammenhang von « Klebstoff gesprochen ist, dann betrifft dies nur das bevorzugte Ausführungsbeispiel der Erfindung, ohne daß damit eine Beschränkung im Hinblick auf die Verwendung anderer flüssiger oder pastöser Substanzen gemeint ist.

Durch den drehrichtungsumkehrbaren Antrieb für die Auftragewalze wird zunächst erreicht, daß man für die Beschichtung des Werkstückes die optimale Drehrichtung einsteuern kann, während für den Beginn der Beleimung die umgekehrte Drehrichtung verwendet werden kann. Dies führt dazu, daß die beim bekannten Verfahren festzustellenden Verdickungen der Beschichtung an der vorauslaufenden Seite des Werkstückes nicht mehr eintreten. Um dies zu erreichen, lehrt das Verfahren zum Auftragen von Klebstoff auf einen Blattstapelrücken mit einer Vorrichtung nach der Erfindung, daß die Auftragewalze zunächst in einer dem Vorschub des Blattstapels gleichsinnigen Drehrichtung angetrieben wird bis der vorauslaufende Rand des Blattstapels die Auftrageposition erreicht hat, woraufhin die Drehrichtung der Auftragewalze umgekehrt wird. Hierbei empfiehlt es sich, wenn der Antrieb der Auftragewalze mit von den voraus- und nachlaufenden Kanten der Blattstapel oder deren Spannvorrichtungen betätigbaren Schaltern gesteuert wird.

Auch bei dieser Definition der Erfindung kann der Begriff « Blattstapel ohne weiteres durch « Werkstück ersetzt werden, sofern es bei anderen Gegenständen ebenfalls darauf ankommt, eine Verdickung der Beschichtung an der vorauslaufenden Werkstückkante zu vermeiden.

Die nach der Erfindung weiterhin vorgesehene Anordnung eines Dosierbehälters an der Ablaufseite der Auftragewalze hat den Zweck, dem zu beschichtenden Werkstück ständig die erforderliche, gleichmäßige Menge der Beschichtungssubstanz durchzuführen, auch wenn die Auftragewalze erfindungsgemäß in ihrer Drehrichtung umgekehrt wird. Dadurch, daß die Auftragewalze vor Beginn der Beschichtungsarbeit gleichsinnig mit dem Vorschub des zu beschichtenden Werkstückes umläuft, wird wegen der unterschiedlich bemessenen Spalte zwischen den der Auftragewalze zugekehrten Rändern des Dosierbehälters und der Auftragewalze eine Befüllung des Dosierbehälters herbeigeführt, wobei also mehr Substanz in den Dosierbehälter gefördert wird als aus ihm herausgelangen kann. Mit dieser Drehrichtung wird der vorauslaufende Bereich des Werkstückes beschichtet. Unmittelbar danach wird die Drehrichtung der Auftragewalze umgekehrt, was dazu führt, daß nun die Substanz aus dem Dosierbehälter entnommen und bei gegenläufig zur Vorschubrichtung rotierender Auftragewalze intensiv dem Werkstück übergeben wird. Wenn im Sinne der Erfindung das Volumen des Dosierbehälters um ein Mehrfaches größer als die für ein Werkstück maximal benötige Klebstoffmenge bemessen ist, dann wird dadurch eine gleichmäßige, aber auch ausreichende Beschichtung des Werkstückes erreicht.

Damit der Füll- und Entleerungsvorgang des Dosierbehälters kontrolliert erfolgen kann, empfiehlt es sich, im Dosierbehälter eine Überströmöffnung vorzusehen, durch welche die Substanz beim Füllen des Dosierbehälters entweichen kann, wenn sein Fassungsvermögen erschöpft ist.

Im Rahmen eines weiteren Ausführungsbeispiels der Erfindung ist vorgesehen, daß der Abstand der an der Zulaufseite der Auftragewalze angeordneten Rakel zur Auftragewalze kleiner als die obere Spaltbreite, jedoch größer als die untere Spaltbreite zwischen dem Dosierbehälter und der Auftragewalze ist. Mit dieser Rakel wird verhindert, daß eine zu große Substanzmenge von der Auftragewalze mitgenommen werden kann, wenn diese vor Beginn der Auftragearbeit gleichsinnig mit dem Vorschub des Werkstückes rotiert. Diese Rakel kann beispielsweise auch als eine zylinderförmige, ortsfeste Stange ausgebildet sein und das Klebstoffbecken durchsetzen. Selbstverständlich kann diese Rakel auch einstellbar angeordnet sein.

Schließlich sieht die Erfindung in einem weiteren Ausführungsbeispiel vor, daß die obere Rakel des Dosierbehälters oberhalb der Achse der Auftragewalze und des normalen Klebstoff-Spiegels im Klebstoffbecken angeordnet ist. Damit hat der statische Druck des im Klebstoffbecken vorhandenen Mediums praktisch keinen Einfluß auf die im Dosierbehälter vorhandene Substanz. Andererseits ist diese im Dosierbehälter vorhandene Substanz in ihrem Spiegel wesentlich näher zum zu beschichtenden Werkstück gelegen, so daß auf diese Weise auch die Verdunstungsgefahr des in der Substanz eventuell vorhandenen Lösungsmittels wesentlich vermindert wird.

Die Erfindung ist in der Zeichnung anhand eines Ausführungsbeispieles schematisch dargestellt. Es zeigen :
Figur 1 einen Längsschnitt durch eine Klebstoffauftragevorrichtung für Blattstapel vor Beginn der Beschichtung,
Figur 2 einen Längschnitt gemäß Fig. 1 in einer Stellung während der Beschichtung und
Figur 3 eine Draufsicht auf die Anordnung gemäß Fig. 1 und 2.

Das Ausführungsbeispiel der Fig. 1 und 2 zeigt die Beleimung eines Blattstapels 14, der in üblicher Weise eingespannt ist und an einer drehbar angeordneten Auftragewalze 3 vorbei bewegbar ist. Diese Auftragewalze 3 befindet sich in einem Klebstoffbecken 1 und ist dazu bestimmt, den aus dem Becken 1 entnommenen Klebstoff auf die Blattkanten des Blattstapels 14 zu übergeben.

Ablaufseitig von der Auftragewalze 3 befindet sich ein Dosierbehälter 2, der mit den Wänden 7 (vergl. Fig. 3) die Auftragewalze 3 stirnseitig umgreift und dort den Dosierbehälter 2 gegenüber dem Klebstoffbecken 1 abdichtet. Mit seiner oberen und unteren Wand reicht der Dosierbehälter 2 bis nahe an die Auftragewalze 3 heran. Diese oberen und unteren Wände sind beim Ausführungsbeispiel der Erfindung als Rakel 5 und 6 ausgebildet. Hierbei weist die Rakel 5 einen größeren Spalt 11 als die Rakel 6 mit dem Spalt 10 gegenüber der Auftragewalze 3 auf.

Zulaufseitig befindet sich vor der Auftragewalze 3 eine weitere Rakel 4, die gegenüber der Auftragewalze 3 einen Spalt 9 bestimmt, der kleiner als der Spalt 11 aber größer als der Spalt 10 ist.

Die Innenfläche der Rakel 5 befindet sich beim Ausführungsbeispiel oberhalb der Achse der Auftragewalze 3 und damit oberhalb des normalen Spiegels innerhalb des Klebstoffbeckens 1. In der Wandung des Dosierbehälters 2 ist, vorzugsweise im oberen Bereich eine Überströmöffnung 8 vorgesehen, durch welche die im Dosierbehälter 2 befindliche Substanz wieder in das Klebstoffbecken 1 zurückgelangen kann.

Die Auftragewalze 3 ist mit einem nicht dargestellten, drehrichtungsumkehrbaren Antrieb versehen. Dieser Antrieb kann durch besondere Schalter, die insbesondere von den vorauslaufenden und nachlaufenden Kanten des Werkstückes 14 betätigbar sind, umgesteuert werden.

Die Wirkungsweise der erfindungsgemäßen Anordnung ist folgende : In der Stellung gemäß Fig. 1, bei der ein Werkstück 14 sich noch in Distanz zur Auftragewalze 3 befindet, rotiert die Auftragewalze 3 gleichsinnig mit der. Vorschubrichtung des Werkstückes 14, was durch den Drehrichtungspfeil 12 angedeutet ist. Bei dieser Drehrichtung nimmt die Auftragewalze 3 den im Klebstoffbecken 1 befindlichen Klebstoff (oder eine andere Substanz) im Gegenuhrzeigersinn mit, wobei die Rakel 4, die gemäß Ausführungsbeispiel auch als zylinderförmige Stange ausgebildet sein kann, nur eine dem Spalt 9 entsprechende Substanzmenge durchläßt. Die auf dem Umfang der Auftragewalze 3 mitgenommene Substanz gelangt durch den Spalt 11 in den Dosierbehälter 2, wo sie im wesentlichen zurückgehalten wird, weil der Spalt 10 der Rakel 6 eine geringere Breite als der Spalt 11 der Rakel 5 aufweist. Sollte sich bei diesem Drehsinn 12 der Auftragewalze 3 eine Überfördermenge für den Dosierbehälter 2 ergeben, kann die Substanz durch die Überströmöffnung 8 wieder in das Klebstoffbecken 1 entweichen.

Sobald das Werkstück 14 mit der in Laufrichtung gesehen vorderen Kante den höchsten Punkt (Auftragposition) der Auftragewalze 3 überschritten hat, erfolgt durch einen nicht dargestellten Schalter in Abhängigkeit vom vorauslaufenden Rand des Werkstückes 14 eine Umsteuerung der Drehrichtung der Auftragewalze 3, so daß diese nun in Richtung des Pfeiles 12 gemäß Fig. 2 umläuft. Bei dieser Drehrichtung der Auftragewalze 3 wird nun die aufzutragende Substanz dem Dosierbehälter 2 entnommen, der sich fortlaufend entleert, weil der Spalt 10 kleiner als der Spalt 11 ist. Da aber das Volumen des Dosierbehälters 2 wesentlich größer als die auf das einzelne Werkstück 14 aufzubringende Substanzmenge ist, kann dadurch keine Gefährdung entstehen. Wesentlich ist allein, daß die Auftragewalze 3 während des Auftragens der Substanz auf das Werkstück 14 im überwiegenden Bereich gegensinnig zur Vorschubrichtung des Werkstückes 14 umläuft, wodurch eine intensivere Beschichtung stattfindet. Da aber die Auftragewalze 3 vor Erreichen des Werkstückes 14 umgekehrt (siehe Fig. 1) umläuft, wird das Auftragen einer besonders großen Menge am Anfangsbereich des Werkstückes vermieden.

## Patentansprüche

1. Vorrichtung zum Auftragen von Klebstoff, insbesondere zum Beleimen von Blattstapelrücken, bestehend aus einer in ein Klebstoffbecken eintauchenden Auftragewalze mit mindestens einer gegen den Umfang der Auftragewalze anstellbaren und in Vorschubrichtung des Blattstapels gesehen vor deren Auftragstelle liegenden Rakel, gekennzeichnet durch einen drehrichtungsumkehrbaren Antrieb für die Auftragewalze (3) und durch die Anordnung eines zusätzlichen Klebstoff-Dosierbehälters (2) längs des sich in Vorschubrichtung des Blattstapels gesehen hinter der Auftragstel le auf der Auftragewalze (3) anschließenden Walzenumfangsabschnitts innerhalb des Klebstoffbeckens (1), wobei der Dosierbehälter (2) gegenüber dem Mantel der Auftragewalze (3) zwei spaltartige Durchlässe (11, 10) bildet, von denen der obere, dem zu beleimenden Werkstück zugekehrte Spalt (11) breiter als der untere (10) bemessen ist.

2. Vorrichtung nach Anspruch 1, dadurch gekennzeichnet, daß die der Auftragewalze (3) zugekehrten Ränder (5, 6) des Dosierbehälters (2) als Rakel oder Sonstige Abstreifeinrichtung ausgebildet sind.

3. Vorrichtung nach Anspruch 1 oder 2, dadurch gekennzeichnet, daß der Dosierbehälter (2) eine Überströmöffnung (8) aufweist.

4. Vorrichtung nach Anspruch 1 oder einem der folgenden, dadurch gekennzeichnet, daß das Volumen des Dosierbehälters (2) um ein Mehrfaches größer als die für ein Werkstück (14) maximal benötige Klebstoffmenge bemessen ist.

5. Vorrichtung nach Ansprüchen 2-4 dadurch gekennzeichnet, daß der Abstand der an der Zulaufseite der Auftragewalze (3) angeordneten Rakel (4) zur Auftragewalze (3) kleiner als die obere Spaltbreite (11), jedoch größer als die untere Spaltbreite (10) zwischen dem Dosierbehälter (2) und der Auftragewalze (3) ist.

6. Vorrichtung nach Ansprüchen 2-5, dadurch gekennzeichnet, daß die obere Rakel (5) des Dosierbehälters (2) oberhalb der Achse der Auftragewalze (3) und des normalen Klebstoff-Spiegels im Klebstoffbecken (1) angeordnet ist.

7. Verfahren zum Auftragen von Klebstoff auf einen Blattstapelrücken mit einer Vorrichtung entsprechend den Ansprüchen 1 oder folgenden, dadurch gekennzeichnet, daß die Auftragewalze zunächst in einer dem Vorschub des Blattstapels gleichsinnigen Drehrichtung angetrieben wird bis der vorauslaufende Rand des Blattstapels die Auftrageposition erreicht hat, woraufhin die Drehrichtung der Auftragewalze umgekehrt wird.

8. Verfahren nach Anspruch 7, dadurch gekennzeichnet, daß der Antrieb der Auftragewalze mit von den voraus- und nachlaufenden Kanten der Blattstapel oder deren Spannvorvorrichtungen betätigbaren Schaltern gesteuert wird.

## Claims

1. Apparatus for applying adhesive, especially for gluing the backs of stacked sheets (pages), consisting of an application roller dipping into an adhesive tank with at least one doctor blade adjustable against the circumference of the application roller and, seen in the feed direction of the stacked sheets, lying in front of the adhesive application point, characterised by a rotationally reversible drive means for the application roller (3) and by the arrangement of an additional adhesive metering container (2) adjoining the application roller (3) along the circumference section within the adhesive tank (1) and behind the application point on the roller (3) as seen in the feed direction of the stacked sheets, wherein the metering container (2) forms two gap-like passages (10, 11) with respect to the jacket of the application roller (3), the upper gap (11), facing the article to be glued, being wider than the lower gap (10).

2. Apparatus according to claim 1, characterised in that the edges (5, 6) of the metering container (2) facing the application roller (3) are formed as a doctor blade or similar stripping device.

3. Apparatus according to claim 1 or 2, characterised in that the metering container (2) has an overflow opening (8).

4. Apparatus according to claim 1 or one of the following claims, characterised in that the volume of the metering container (2) is a multiple of the maximum amount of adhesive required for an article (14).

5. Apparatus according to claims 2 to 4, characterised in that the distance between the doctor knife (4) arranged on the feed side of the application roller (3) and the application roller (3) itself is smaller than the upper gap width (11) but is greater than the lower gap width (10) between the metering container (2) and the application roller (3).

6. Apparatus according to claims 2 to 5, characterised in that the upper doctor knife (5) of the metering container (2) is arranged above the axis of the application roller (3) and the normal adhesive level in the adhesive tank (1).

7. Method for applying adhesive to the backs of stacked sheets with an apparatus according to claim 1 or the following claims, characterised in that the application roller is first of all driven in the same rotational direction as the feed direction of the stacked sheets until the forward-running edge of the stack has reached the application position, whereupon the rotational direction of the application roller is reversed.

8. Method according to claim 7, characterised in that the drive of the application roller is regulated by switches that can be actuated by the leading and rear edges of the stacked sheets or their clamping devices.

## Revendications

1. Dispositif pour appliquer de la colle, notamment pour encoller le dos d'une pile de feuilles, constitué d'un rouleau applicateur plongeant dans un bassin de colle et qui a au moins une racle pouvant être mise contre le pourtour du rouleau applicateur en amont de l'emplacement d'application suivant le sens d'avance de la pile de feuilles, caractérisé par un dispositif d'entraînement, dont le sens de rotation peut s'inverser, pour le rouleau (3) applicateur et par l'agencement d'un récipient (2) doseur supplémentaire de colle le long de la section du pourtour du rouleau qui est au sein du bassin (1) de colle et qui est sur le rouleau en aval, suivant le sens d'avance de la pile de feuilles, de l'emplacement d'application, le récipient (2) doseur formant avec la surface latérale du rouleau (3) deux passages (11, 10) de type à fente, la fente (11) supérieure, se trouvant du côté de la pièce à encoller, étant plus large que la fente (10) inférieure.

2. Dispositif suivant la revendication 1, caractérisé en ce que les bords (5, 6) du récipient (2) doseur qui se trouvent du côté du rouleau (3) applicateur sont agencés en racle ou en dispositif d'enlèvement semblable.

3. Dispositif suivant la revendication 1 ou 2, caractérisé en ce que le récipient (2) doseur présente une ouverture (8) de trop-plein.

4. Dispositif suivant la revendication 1 ou l'une des suivantes, caractérisé en ce que le volume du récipient (2) doseur représente plusieurs fois la quantité de colle maximale nécessaire pour une pièce (14).

5. Dispositif suivant les revendications 2 à 4, caractérisé en ce que l'écartement entre la racle (4), disposée du côté de l'entrée du rouleau (3) applicateur, par rapport au rouleau (3) applicateur est plus petit que la largeur de la fente (11) supérieure, mais plus grand que la largeur de la fente (10) inférieure entre le récipient (2) doseur et le rouleau (3) applicateur.

6. Dispositif suivant les revendications 2 à 5, caractérisé en ce que la racle (5) supérieure du récipient (2) doseur est disposée au-dessus de l'axe du rouleau (3) applicateur et de la surface libre normale de la colle dans le bassin (1) de colle.

7. Procédé pour déposer de la colle sur le dos d'une pile de feuilles à l'aide d'un dispositif suivant les revendications 1 ou suivantes, caractérisé en ce qu'il consiste à entraîner d'abord le rouleau applicateur dans un sens de rotation de même sens que l'avance de la pile de feuilles jusqu'à ce que le bord antérieur de la pile de feuilles atteigne la position de dépôt, puis à inverser le sens de rotation du rouleau applicateur.

8. Procédé suivant la revendication 7, caractérisé en ce qu'il consiste à commander l'entraînement du rouleau applicateur par des interrupteurs pouvant être manoeuvrés par les bords antérieur et postérieur de la pile de feuilles ou par leurs dispositifs de tension.
